# EUROPÄISCHE PATENTSCHRIFT

(11) **EP 0 897 017 B1**
(45) Veröffentlichungstag und Bekanntmachung des Hinweises auf die Patenterteilung: **31.10.2001**
(21) Anmeldenummer: 98890147.6
(22) Anmeldetag: 20.05.1998
(51) Int. Cl.: C21D 9/56

(54) **Turmofen zur Wärmebehandlung von Metallbändern**
Tower furnace for heat treatment of metal strips
Four vertical de traitement thermique de bandes métalliques

(30) Priorität: 10.06.1997 AT 99997
(43) Veröffentlichungstag der Anmeldung: 17.02.1999
(73) Patentinhaber: Ebner, Peter Helmut, Dipl.-Ing., 4060 Leonding (AT); Lochner, Heribert, Dipl.-Ing., 4060 Leonding (AT)
(72) Erfinder: Ebner, Peter Helmut, Dipl.-Ing., 4060 Leonding (AT); Lochner, Heribert, Dipl.-Ing., 4060 Leonding (AT)
(74) Vertreter: Hübscher, Gerhard, Dipl.-Ing.

(56) Entgegenhaltungen:
- EP-A- 0 675 208
- WO-A-97/39154
- DE-C- 652 552
- FR-A- 836 893
- US-A- 2 104 886
- HANS WERNER HONERVOGT : "Eine indirekt beheizte Glühanlage für das Glühen von nichtrostenden und säurebeständigen Kaltbändern unter Schutzgas" STAHL UND EISEN, Bd. 93, Nr. 24, 22. November 1973, Seiten 1152-1157, XP002021733 Düsseldorf, DE

## Beschreibung

Die Erfindung bezieht sich auf einen Turmofen zur Wärmebehandlung von Metallbändem mit sich über die ganze Ofenhöhe erstreckender, vom Band durchlaufener Muffel.

Metallbänder, insbesondere aus Cr-Ni-Stahl bzw. Cr-Stahl, werden bisher in sogenannten Turmöfen kontinuierlich blankgeglüht, wobei die Wärmebehandlung unter Schutzgas, bestehend aus H₂ bzw. H₂/N₂-Gemisch erfolgt. Das Band wird in einer auf der Außenseite beheizten Glühmuffel durch Strahlung erwärmt und nachfolgend in einem Kühlsystem abgekühlt Zur Beheizung der Muffel können sowohl Gasbrenner als auch elektrische Widerstandsheizelemente herangezogen werden.

Es ist auch eine Erwärmung des Bandes in einem elektrisch beheizten Ofen ohne Muffel bekannt. Dabei besteht aber der Nachteil, daß sich bis zum Erreichen einer einwandfrei blankgeglühten Bandoberfläche bei Produktionsunterbrechungen eine lange Spülzeit mit hohem Wasserstoffverbrauch während des Spül- und Produktionsbetriebes ergibt.

Um einen möglichst hohen Materialdurchsatz zu erreichen, wird mit maximal möglicher Ofentemperatur geglüht Die Ofentemperatur ist jedoch durch den Werkstoff der eingesetzten Muffel begrenzt. Die Banderwärmung ist also von der Muffelgegentemperatur abhängig und verläuft nach einer von den Emissionsfaktoren des Bandes und der Muffel bestimmten Funktion. Die Muffellänge ergibt sich aus der Reißlänge des verwendeten Werkstoffes, d. h. daß das Eigengewicht der Muffel zu deren Zerstörung führen kann.

Um die Bandtemperatur in die Nähe der Muffel-Maximaltemperatur zu bringen, ist es bekannt, den Ofen geteilt auszuführen. Dabei wird in einem unteren, mit einer Glühmuffel versehenen meist gasbeheizten Ofen das Band vorgewärmt und durchläuft dann einen darüber angeordneten muffellosen elektrisch beheizten Ofen, der mit höheren Temperaturen gefahren werden kann. Da ein Teil des Ofens muffellos ausgeführt ist, ergibt sich wieder eine verlängerte Spülzeit Durch den H₂-Betrieb sind höhere Energieverluste der Außenwand des Ofens gegeben. Gegenüber Luft- oder Rauchgasen wird der Wärmedurchgang in den Isolierkörpern, z. B. Mauerung oder keramische Wolle, durch H₂ deutlich erhöht. Da zwei übereinander angeordnete Öfen vorgesehen sind, ergibt sich an den Flanschstellen der beiden Öfen eine Verminderung der Erwärmungsleistung des Gesamtofens, abgesehen von den erhöhten Baukosten.

Der Erfindung liegt die Aufgabe zugrunde, einen Turmofen der eingangs geschilderten Art zu schaffen, bei dem die gewünschte Bandendtemperatur erreicht wird, ohne die Reißlänge der Muffel zu überschreiten und ohne die Banderwärmung durch kältere Ofenteile zu verzögem.

Die Erfindung löst diese Aufgabe dadurch, daß ein isolierter Stopfen mit elektrischer Heizung oben in die Muffel eingesetzt ist, wogegen sich unter dem Stopfen ein vorzugsweise gasbeheizter Vorwärmraum befindet.

Da der isolierte Stopfen in seinem Volumen wesentlich kleiner als ein muffelloser Ofen ist, ergibt sich auch nach längerer Produktionsunterbrechung bereits kurzfristig bei normaler Zugabemenge von H₂ die Blankglühfähigkeit des Ofens. Die Energieverluste sind auf Grund der im Stopfenbereich geringfügig abgesenkten Temperatur der Muffelaußenwand vernachlässigbar. Durch diese Temperaturabsenkung ist aber gleichzeitig eine Festigkeitserhöhung des Materials gegeben, die wiederum eine Verlängerung der Muffel erlaubt, wobei keine Gefahr besteht, daß die Reißlänge der Muffel überschritten wird.

Die Zeichnung zeigt als Ausführungsbeispiel einen Turmofen schematisch im Längsschnitt.

We ersichtlich, ist ein isolierter Stopfen 1 mit elektrischer Heizung 2 oben in die sich über die ganze Ofenhöhe erstreckende Muffel 3 eingesetzt. Unter den Stopfen 1 befindet sich ein Vorwärmraum 4, wobei dort die Muffel von außen durch den Freiraum 4a gasbeheizt ist Mit 5 ist die Außenisolation bezeichnet We ersichtlich, durchläuft das zur Wärmebehandlung vorgesehene Band 6 die ganze Ofenlänge.

## Patentansprüche

1. Turmofen zur Wärmebehandlung von Metallbändern mit sich über die ganze Ofenhöhe erstreckender, vom Band (6) durchlaufener Muffel (3), **dadurch gekennzeichnet, daß** ein isolierter Stopfen (1) mit elektrischer Heizung (2) oben in die Muffel (3) eingesetzt ist, wogegen sich unter dem Stopfen (1) ein vorzugsweise gasbeheizter Vorwärmraum (4) befindet.

## Claims

1. A tower furnace for heat treatment of metal strips, comprising a muffle (3) which extends up the entire height of the furnace and through which the strip (6) runs, **characterised in that** an insulated plug (1) with electric heating (2) is inserted into the top of the muffle (3) and a preferably gasheated preheating chamber (4) is situated under the plug (1).

## Revendications

1. Four vertical de traitement thermique de bandes métalliques, avec un moufle (3) s'étendant sur toute la hauteur du four, traversé pas la bande (6) lors de son passage, **caractérisé par le fait qu'**un obturateur (1) isolé, muni d'un élément de chauffage électrique (2) est installé en partie haute dans le moufle (3), alors que, par contre, une enceinte de préchauffage (4), de préférence chauffée au gaz, est ménagée au-dessous de l'obturateur (1).
